# FASCICULE DE BREVET EUROPEEN

(11) **EP 0 201 424 B1**
(45) Date de publication et mention de la délivrance du brevet: **24.10.1990**
(21) Numéro de dépôt: 86400969.1
(22) Date de dépôt: 05.05.1986
(51) Int. Cl.: A61G 5/00

(54) **Fauteuil, notamment pour handicapés, équipé d'un dispositif pour verrouiller rapidement des repose-pied**
Stuhl für Behinderte mit Vorrichtung zum schnellen Arretieren der Fussstützen
Chair for handicapped persons with a device for quickly fastening the footrests

(30) Priorité: 07.05.1985 FR 8506913
(43) Date de publication de la demande: 17.12.1986
(73) Titulaire: COMPOSITES AQUITAINE, 33166 Saint Medard en Jalles Cedex (FR); Etablissements POIRIER Société anonyme, 37230 Fondettes (FR)
(72) Inventeur: Chabrol, Jean-Jacques Emile Lucien, F-33160 Saint-Medard-en-Jalles (FR); Lambert, Jean-Pierre François Michel, F-37540 Saint-Cyr S/Loire (FR)
(74) Mandataire: Lepeudry-Gautherat, Thérèse

(56) Documents cités:
- GB-A- 1 153 036
- GB-A- 1 185 160
- GB-A- 1 565 986
- US-A- 3 453 027

## Description

L'invention est relative à un fauteuil, notamment pour handicapés, équipé d'un dispositif pour verrouiller rapidement des repose-pied. Elle concerne plus précisément un fauteuil dont le ou les repose- pied sont montés pivotants par rapport au châssis du fauteuil de façon à pouvoir être escamotés, et à faciliter ainsi l'accès au fauteuil ou le transport de celui-ci.

De préférence un repose-pied pivotant doit être verrouillé, au moins dans sa position de service, afin qu'il soit maintenu dans cette position et qu'il ne puisse pas pivoter inopinément. En outre, un tel verrouillage doit s'effectuer de manière simple et rapide.

Un des buts de l'invention est donc de proposer un fauteuil équipé d'un dispositif pour verrouiller rapidement des repose-pied, dans leur position de service.

L'invention concerne à cet effet un fauteuil comprenant un châssis, un repose-pied escamotable comprenant une potence supportant une tablette et reliée au châssis par des bras ou une paroi de façon à pouvoir pivoter par rapport au châssis selon un axe de pivotement sensiblement perpendiculaire au plan d'appui du fauteuil sur le sol, un dispositif de verrouillage disposé sur l'un desdits bras ou sur ladite paroi de telle sorte qu'il peut coopérer, en position de service du repose-pied, avec l'un des montants du châssis disposé sur le trajet de pivotement du reposepied, afin de verrouiller celui-ci en rotation (document US-A-3 453 027) caractérisé en ce que ledit dispositif de verrouillage comprend une came présentant une surface latérale agencée pour coopérer avec la surface latérale dudit montant et montée en rotation autout d'un axe parallèle à l'axe dudit montant ; et un doigt de blocage monté sur le bras ou la paroi à proximité de la came et du côté de celle-ci opposé audit montant de telle sorte qu'il peut bloquer la came dans une position de coopération avec ladite surface latérale du montant.

Un autre but de l'invention est de proposer un tel fauteuil dont les repose-pied sont fixés de façon démontable sur le châssis du fauteuil, le dispositif de verrouillage assurant ainsi le maintien en position montée des repose-pied sur le fauteuil.

A cet effet l'un desdits bras ou ladite paroi porte des moyens de butée disposés de telle sorte que, lorsque le repose-pied est verrouillé en rotation, ceux-ci sont plaqués contre des moyens de butée correspondants portés par ledit montant, pour immobiliser en translation le repose-pied selon la direction dudit axe de pivotement.

Ainsi le repose-pied peut simplement être emmanché de façon coulissante et donc démontable sur un axe de pivotement solidaire du châssis, les moyens de butée précités assurant l'immobilisation du repose-pied le long de cet axe.

D'autres détails et avantages de l'invention apparaîtront au cours de la description qui suit, d'un mode de réalisation donné à titre d'exemple non limitatif, en regard des figures annexées, parmi lesquelles :
- la figure 1 est une vue en coupe longitudinale et en élévation d'un fauteuil roulant selon l'invention ;
- la figure 2 est une vue en coupe selon la ligne II-Il de la figure 1;
- la figure 3 est une vue en coupe selon la ligne III-III de la figure 2 ;
- la figure 4 est une vue en coupe selon la ligne IV-IV de la figure 2.

Sur la figure 1 est représenté un fauteuil roulant 1 comprenant de façon connue en soi un châssis parallélépipédique 2 réalisé à l'aide de profilés assemblés par collage, vissage ou soudage. Le châssis 2 est monté sur quatre roues, à savoir deux grandes roues 3 et deux roulettes 4. La figure 1 représente seulement le côté droit du fauteuil roulant coupé en deux dans sa longueur. La description relative à cette figure vaudra donc pour le côté gauche du fauteuil roulant.

Sur le montant avant droit 5 du châssis 2 est fixé un repose-pied 6 qui comprend principalement, et de façon connue en soi, une barre ou potence 7. A l'une des extrémités de la potence 7 est montée perpendiculairement une tablette 8 qui peut être rabattue contre la potence 7.

Le repose-pied 6 comprend aussi de façon connue en soi deux bras 9,10 essentiellement non parallèles à la potence 7, qui sont distants l'un de l'autre et parallèles entre eux. Les deux bras 9,10 sont fixés par une extrémité sur la potence 7 et sont montés de façon pivotante par l'autre extrémité sur deux tétons respectifs 11,12 alignés sur un même axe géométrique de pivotement 13. L'axe de pivotement 13 est parallèle au montant avant 5 du châssis 2, c'est-à-dire perpendiculaire au plan d'appui du fauteuil roulant 1 sur le sol ; il est disposé en retrait par rapport à la face avant et au montant avant 5 du châssis 2, mais à l'extérieur du châssis 2 par rapport au côté droit de celui-ci.

Ainsi, le repose-pied 6 dans son ensemble peut tourner autour de l'axe de pivotement 13 pour être rabattu sur le côté droit du châssis 2. Lorsque le repose-pied 6 est en position de service, comme représenté sur les figures, son bras inférieur 9 vient buter contre le montant avant 5 qui est disposé sur le trajet de pivotement de ce bras.

Selon l'invention, le bras inférieur 9 du repose- pied 6 présente, dans sa partie centrale, une section en forme du U (figure 3). Ses ailes 14, 15 sont perpendiculaires à l'axe de pivotement 13 et il est tourné, dans la position de service du repose-pied 6, vers le montant avant 5. Le bras inférieur 9 présente dans ses deux ailes 14, 15, du côté du téton 11, une échancrure 26 destinée à recevoir le montant avant 5.

Entre les deux ailes 14, 15 du bras inférieur 9 et du côté du téton 11, est montée à rotation, autour d'un axe 16 qui la traverse dans sa partie centrale, une came 17. Son axe 16 est perpendiculaire aux ailes 14, 15 du bras inférieur 9, donc parallèle à l'axe du montant avant 5 et à l'axe de pivotement 13 du repose-pied 6. Cette came 17 présente une portion de surface latérale 18 qui est de forme cylindrique concave et qui est tournée vers le téton 11. Elle présente également un épaulement 19 de direction axiale qui est sensiblement diamétralement opposé à la portion cylindrique concave 18. La came 17 est soumise à un couple de rotation (dans le sens anti-horaire, tel que représenté en figure 2) au moyen d'un ressort de torsion 20 disposé sur un axe 21 parallèle à l'axe 16 de la came 17, entre cette came et la base 22 du bras inférieur 9. L'une des extrémités du ressort de torsion 20 s'appuie contre la came 17, et l'autre extrémité contre la base 22 du bras inférieur 9.

A l'intérieur du bras inférieur 9 du repose-pied 6 et du côté de la potence 7, est aussi monté à rotation, selon un axe 24 perpendiculaire à ses ailes 14, 15, un doigt de blocage 23. Ce doigt de blocage 23 s'étend en longueur le long du bras inférieur 9, essentiellement du côté ouvert du bras inférieur 9. L'axe de rotation 24 du doigt de blocage 23, est disposé dans sa partie centrale, de sorte que le doigt de blocage 23 peut basculer autour de l'axe de rotation 24. Sur l'axe de rotation 24 est monté un ressort de torsion 25, de façon analogue à celui de la came 17, mais de telle sorte que le doigt de blocage 23 soit soumis à un couple de rotation dans le sens horaire (fig.2).

De cette façon, la came 17 et le doigt de blocage 23 sont amenés à pivoter l'un vers l'autre, l'extrémité du doigt de blocage 23 venant alors buter contre l'épaulement 19 de la came 17 ; ainsi, le doigt de blocage 23 et la came 17 se trouvent immobilisés.

Le montant avant 5 du châssis présente, au moins dans sa région destinée à coopérer avec le bras inférieur 9, une section en forme générale de U. La base de ce U est arrondie de façon à former une portion de surface 27 de forme cylindrique convexe correspondant à la forme cylindrique concave de la portion cylindrique 18 de la came 17 précitée.

Par ailleurs, une goupille cylindrique 28 est montée en travers des deux ailes 29, 30 du montant avant 5. Elle dépasse du côté du montant destiné à coopérer avec le bras inférieur 9 du repose-pied 6. Le diamètre de la goupille 28 est légèrement inférieur à la distance séparant les deux ailes 14, 15 du bras inférieur 9.

La came 17 et le doigt de blocage 23 décrits précédemment constituent un dispositif pour verrouiller le repose-pied 6 dans sa position de service représentée sur les figures. Afin d'effectuer ce verrouillage, on exerce tout d'abord une pression sur le doigt de blocage 23 de façon à dégager la came 17, laquelle tourne alors sur un certain angle, en vue de recevoir le montant avant 5. On rabat ensuite le repose-pied 6, depuis sa position d'escamotage dans laquelle il est disposé sur le côté du châssis 2, pour le placer en position de service. Dans ce mouvement, le montant avant 5 vient s'appliquer contre la portion cylindrique 18 de la came 17, et il entraîne celle-ci en rotation jusqu'à ce que les ailes 14, 15 du bras inférieur 9 butent contre le montant avant 5. Le relâchement du doigt de blocage 23 permet alors d'immobiliser la came 17 dans sa position finale.

Le bras inférieur 9 est donc immobilisé en rotation, puisque la came 17 est appliquée à force contre le montant avant 5, par sa portion cylindrique 18.

Pour déverrouiller le repose-pied 6, on exerce une pression sur le doigt de blocage 23 pour libérer la came 17, puis on pousse latéralement le repose- pied 6 de façon à l'éloigner du montant avant 5.

Selon l'invention, lorsque le bras inférieur 9 est rabattu contre le montant avant 5, il coiffe l'extrémité dépassante de la goupille 28 fixée en travers du montant avant 5. De cette façon, le bras inférieur 9, et donc l'ensemble du repose-pied 6, sont immobilisés en translation selon la direction de l'axe de pivotement 13 du repose-pied 6 : en effet, l'extrémité de la goupille 28 est disposée entre les deux ailes 14, 15 du bras inférieur 9 et ne peut se déplacer par rapport à ce bras. Les moyens de butée précités sont donc constitués, d'une part par la goupille 28, et d'autre part par les ailes 14, 15 du bras inférieur 9.

Naturellement, l'invention s'applique également à un repose-pied dont les moyens de liaison au châssis 2 ne sont pas des bras 9, 10 mais sont constitués par exemple par une paroi continue qui s'étend le long de la potence. Dans ce cas, le dispositif de verrouillage est fixé sur cette paroi.

## Revendications

1. Fauteuil comprenant :
- un châssis (2) ;
- un repose-pied (6) escamotable comprenant une potence (7) supportant une tablette (8) et reliée au châssis (2) par des bras (9, 10), ou une paroi, de façon à pouvoir pivoter par rapport au châssis (2) selon un axe de pivotement (13) sensiblement perpendiculaire au plan d'appui du fauteuil sur le sol ;
- un dispositif de verrouillage disposé sur l'un (9) desdits bras, ou sur ladite paroi, de telle sorte qu'il peut coopérer, en position de service du repose-pied (6), avec l'un des montants (5) du châssis (2) disposé sur le trajet de pivotement du repose-pied (5), afin de verrouiller celui-ci en rotation, caractérisé en ce que ledit dispositif de verrouillage comprend :
- une came (17) présentant une surface latérale (18) agencée pour coopérer avec un côté (27) dudit montant (5) et montée en rotation sur le bras (9), ou sur la paroi, autour d'un premier axe (16) parallèle à l'axe dudit montant (5) ; et
- un doigt de blocage (23) monté sur le bras (9), ou la paroi, à proximité de la came (17) et du côté de celle-ci opposé audit montant (5) de telle sorte qu'il peut bloquer la came (17), par rapport au bras, dans une position de coopération avec ledit côté (27) du montant (5).

2. Fauteuil selon la revendication 1, caractérisé en ce que ledit doigt de blocage (23) est monté en rotation autour d'un deuxième axe (24) parallèle à l'axe dudit montant (5), et il est soumis élastiquement à un couple de rotation dans un sens donné, ladite came (17) étant soumise élastiquement à un couple de rotation en sens inverse.

3. Fauteuil selon la revendication 1 ou la revendication 2, caractérisé en ce que ledit montant (5) du châssis (2) présente, sur ledit côté de coopération avec ladite came (17), une surface de forme cylindrique convexe (27), ladite surface latérale de la came (17) présentant en correspondance une forme cylindrique concave (18).

4. Fauteuil selon l'une quelconque des revendications précédentes, caractérisé en ce que l'un desdits bras (9, 10), ou ladite paroi, porte des moyens de butée (14, 15) disposés de telle sorte que, lorsque le repose-pied (6) est verrouillé en rotation, ceux-ci sont plaqués contre des moyens de butée correspondants (28) portés par ledit montant (5), pour immobiliser en translation le repose-pied (6) selon la direction dudit axe de pivotement (13).

5. Fauteuil selon l'une quelconque des revendications 1 à 4, caractérisé en ce que le repose-pied (6) comporte deux bras (9, 10) par l'extrémité desquels il est relié audit châssis (2), ces deux bras (9, 10) étant sensiblement perpendiculaires audit axe de pivotement (13) et l'un d'eux (9) portant ledit dispositif de verrouillage (17, 23) et lesdits moyens de butée (14, 15) du repose-pied (6).

## Claims

1. Chair comprising:
- a chassis (2) ;
- a dismountable footrest (6) comprising a bracket (7) supporting a plate (8) and connected to the chassis (2) by arms (9, 10) or a wall in such a manner as to be able to pivot with respect to the chassis (2) around a pivoting axis (13) substantially perpendicular to the plane of support of the chair on the ground ;
- a locking device arranged on one (9) of the said arms or on the said wall in such a fashion that it can cooperate, in the use position of the footrest (6), with one of the uprights (5) of the chassis (2) arranged on the pivoting path of the footrest (6) with the object of locking this against rotation, characterised in that the said locking device comprises :
- a cam (17) having a lateral surface (18) adapted to cooperate with a side (27) of said upright (5) and mounted rotatably on the arm (9) or on the wall about a first axis (16) parallel to the axis of the said upright (5) ; and
- a locking finger (23) mounted on the arm (9) or the wall adjacent cam (17) and on the side of this opposite to the said upright (5) in such a fashion that it can lock the cam (17), with respect to the arm, in a position of cooperation with the said side (27) of the upright (5).

2. Chair according to claim 1, characterised in that the said locking finger (23) is mounted in rotation about a second axis (24) parallel to the axis of the said upright (5) and it is subjected elastically to a rotary couple in a given sense, the said cam (17) being resiliently subjected to a rotary couple in the opposite sense.

3. Chair according to claim 1 or claim 2, characterised in that the said upright (5) of the chassis (2) has on the said side for cooperation with the said cam (17) a cylindrically convex shaped surface (27), the said lateral surface of the cam (17) having correspondingly a concave cylindrical shape (18).

4. Chair according to any one of the preceding claims, characterised in that one of the said arms (9, 10) or the said wall carries abutment means (14, 15) arranged in such a fashion that, when the footrest (6) is locked in rotation, these are flat against the corresponding abutment means (28) carried by the said upright (5) in order to immobilise the footrest (6) translationally in the direction of the said pivoting axis (13).

5. Chair according to any one of claims 1 to 4, characterised in that the footrest (6) comprises two arms (9, 10) by the end of which it is connected to the said chassis (2), these two arms (9, 10) being substantially perpendicular to the said pivoting axis (13) and one of them (9) carrying the said locking device (17, 23) and the said abutment means (14, 15) of the footrest (6).

## Patentansprüche

1. Stuhl mit folgenden Bestandteilen:
- einem Chassis (2);
- einer zusammenklappbaren Fußstütze (6) mit einem Träger (7), der eine Auflage (8) trägt und über Arme (9, 10) oder eine Wand mit dem Chassis (2) derart verbunden ist, daß er relativ zu dem Chassis (2) um eine zur Stützebene des Stuhles auf den Boden etwa senkrecht stehenden Achse (13) verschwenkbar ist;
- einer Verriegelungsvorrichtung an einem der genannten Arme (9) oder genannten Wand, derart, daß sie in der Arbeitsstellung der Fußstütze (6) mit einer der Streben (5) des Chassis (2), die im Schwenkbereich der Fußstütze (6) angeordnet ist, zusammenwirkt, um diese drehfest zu verriegeln, dadurch gekennzeichnet, daß die genannte Verriegelungsvorrichtung folgende Teile aufweist:
- einen Nocken (17) mit einer Seitenfläche (18), die mit einer Seite (27) der genannten Strebe (5) zusammenwirkt und die an dem Arm (9) oder an der Wand drehbar gelagert ist, und zwar um eine erste Achse (16), die parallel zu der Achse der genannten Strebe (5) verläuft; und
- ein Blockierglied (23), das an dem Arm (9) oder der Wand in der Nähe des Nockens (17) und der ihr entgegengesetzten Seite der Strebe (5) derart montiert ist, daß es den Nocken (17) relativ zu dem Arm blockieren kann, und zwar in einer Kooperationsstellung mit der genannten Seite (27) der Strebe (5).

2. Stuhl nach Anspruch 1, dadurch gekennzeichnet, daß das genannte Blockierglied (23) verdrehbar um eine zweite Achse (24) gelagert ist, die parallel zur Achse der genannten Strebe (5) verläuft, und daß es elastisch unter der Wirkung eines Drehmomentes in vorgegebenem Sinn steht, wobei der genannte Nocken (17) unter der elastischen Wirkung eines entgegengesetzten Drehmomentes steht.

3. Stuhl nach Anspruch 1 oder 2, dadurch gekennzeichnet, daß die genannte Strebe (5) des Chassis (2) an der genannten Seite der Kooperation mit dem genannten Nocken (17) eine zylindrische konvexe Oberfläche (27) aufweist, wobei die genannte Seitenfläche des Nockens (17) eine dazu korrespondierende zylindrische konkave Form (18) aufweist.

4. Stuhl nach einem der vorhergehenden Ansprüche, dadurch gekennzeichnet, daß einer der genannten Arme (9, 10) oder die genannte Wand Anschlagmittel (14, 15) trägt, die derart angeordnet sind, daß sie beim drehfesten Verriegeln der Fußstütze (6) in Anlage gelangen mit korrespondierenden Anschlagmitteln (28) der genannten Strebe (5), um eine Verstellung der Fußstütze (6) entlang der Richtung der genannten Schwenkachse (13) zu blockieren.

5. Stuhl nach einem der Ansprüche 1 bis 4, dadurch gekennzeichnet, daß die Fußstütze (6) zwei Arme (9, 10) aufweist, über deren Enden sie mit dem. genannten Chassis (2) verbunden ist, wobei die beiden Arme (9, 10) im wesentlichen senkrecht zu der genannten Schwenkachse (13) verlaufen und der eine (9) von beiden die genannte Verriegelungsvorrichtung (17, 23) und die genannten Anschlagmittel (14, 15) der Fußstütze (6) trägt.
